# EUROPÄISCHE PATENTSCHRIFT

(11) **EP 1 291 578 B1**
(45) Veröffentlichungstag und Bekanntmachung des Hinweises auf die Patenterteilung: **09.04.2008**
(21) Anmeldenummer: 02102323.9
(22) Anmeldetag: 06.09.2002
(51) Int. Cl.: F21S 8/00, F21V 14/06, F21V 14/08, F21V 11/06, F21V 5/04, F21W 131/402, F21Y 103/00

(54) **Leuchte**
Luminaire
Luminaire

(30) Priorität: 07.09.2001 DE 10143998
(43) Veröffentlichungstag der Anmeldung: 12.03.2003
(73) Patentinhaber: Philips Intellectual Property & Standards GmbH, 20099 Hamburg (DE); Koninklijke Philips Electronics N.V., 5621 BA Eindhoven (NL)
(72) Erfinder: Kanz, Jürgen , c/o Philips Corporate I. P. GmbH, 52088 Aachen (DE); Schwengler, Sigurd, c/o Philips Corp. I. P.GmbH, 52088 Aachen (DE)
(74) Vertreter: Volmer, Georg

(56) Entgegenhaltungen:
- EP-A- 0 806 605
- AT-B- 379 007
- AT-B- 379 675
- DE-A1- 19 544 869
- DE-U1- 29 704 240

## Beschreibung

Die Erfindung bezieht sich auf eine Leuchte mit wenigstens einer Lichtquelle, die indirekt wirkendes Licht auf eine größere Arbeitsfläche und direkt wirkendes Licht auf eine begrenzte Kern-Arbeitsfläche innerhalb der größeren Arbeitsfläche lenkt. Unter einer Kern-Arbeitsfläche ist eine besonders gut auszuleuchtende, begrenzte Arbeitsfläche zu verstehen, in der besondere Arbeiten, wie beispielsweise Lesen oder feine handwerkliche Tätigkeiten, ausgeübt werden. Das Umfeld muss auch, aber nicht so speziell ausgeleuchtet werden, so wie in EP 0 806 605 gezeigt wird.

Eine solche Leuchte ist in der DE 195 47 747 A1 beschrieben. Die Leuchte trägt an einem Pendel einen zentralen Körper mit einer Lichtquelle, die das licht mittels eines Reflektors unmittelbar nach unten auf eine zentrale Kern-Arbeitsfläche strahlt. Seitlich dieses zentralen Körpers befinden sich weitere Lichtquellen, die ihr Licht rings um die zentrale Lichtquelle ebenfalls auf die Arbeitsfläche abstrahlen, wobei aber mittels einer zwischen gefügten Abdeckung ein diffuses Licht erzeugt wird.

Die WO 90/04739 beschreibt eine Leuchte, die einen Lichtstrom teilweise auf eine Reflexionsfläche, beispielsweise auf eine Raumdecke, leitet und an dieser in den zu beleuchtenden Raum zurück reflektiert.

Die DE 297 05 622 U1 beschreibt Leuchten, bei denen vor Lichtaustrittsöffnungen außerhalb des Leuchtengehäuses lichtbrechende optische Körper, beispielsweise Linsen, angeordnet sind, die sich um mindestens eine Achse bewegen können, um Lichteffekte zu variieren.

Die bekannten Leuchten liefern je nach dem Anwendungsfall auf Arbeitsflächen häufig unbefriedigende Ergebnisse. Es gibt Fälle, in denen bei großer Reichweite die enge Bündelung des Lichtstromanteiles auf eine Kern-Arbeitsfläche schwierig wird, wenn gleichzeitig eine gleichmäßige Beleuchtungsstärkeverteilung auf einer die Kern-Arbeitsfläche umgebenden größeren Arbeitsfläche erwünscht ist. Die Erfüllung der Forderung wird weiter dann erschwert, wenn sich die Leuchte nicht oberhalb der abgegrenzten Arbeitsfläche, sondern nur seitlich davon befindet oder befinden kann.

Es ist Aufgabe der Erfindung, eine Leuchte der eingangs erwähnten Art zu schaffen, die bei großer Reichweite einen gewünscht großen Lichtstromanteil auf eine räumlich begrenzte und seitlich nicht unmittelbar darunter befindliche, besonders wichtige Kern-Arbeitsfläche leitet und gleichzeitig eine gleichmäßige Beleuchtungsstärkeverteilung auch auf einer die Kern-Arbeitsfläche umgebenden größeren Arbeitsfläche sichert.

Die gestellte Aufgabe ist erfindungsgemäß gelöst durch die kennzeichnenden Merkmale des Anspruches 1. Bevorzugte Ausführungsformen sind Gegenstände der Unteransprüche.

Unangenehme und störende Körperschatten, die durch Gegenstände und Körper erzeugt werden könnten, werden mit der Kombination der kennzeichnenden Merkmale erheblich reduziert. Solche Körperschatten, die in das auf die Kern-Arbeitsfläche gerichtete Lichtbündel eintreten können, werden durch den reflektierten, vornehmlich diffusen Indirekt-Lichtstromanteil abgeschwächt. Infolge der geneigten Anordnung des Sammelkörpers kann die Leuchte beispielsweise an einem Tischrand angeordnet sein. Das gesammelte Direkt-Licht fällt von der Seite her auf die Kern-Arbeitsfläche. In der Summe stellen sich ausgewogene Lichtverhältnisse auf der Arbeitsfläche ein.

Bei einer besonders vorteilhaften Ausgestaltung der Erfindung ist vorgesehen, dass der optische Sammel-Körper zur Ausrichtung auf die Kern-Arbeitsfläche um eine Schwenkachse schwenkbar ist. Der optische Sammel-Körper kann damit so geschwenkt werden, dass das von ihm gesammelte, gebündelte Direkt-Licht mit seinem Lichtstärkemaximum in die gewünschte Richtung auf die Kern-Arbeitsfläche gelenkt wird. Zur Vermeidung einer Blendung wird das Lichtraster eingesetzt, das als Lamellenraster ausgebildet ist. Schließlich findet das Indirekt-Licht an angestrahlten Raumbegrenzungsflächen ausreichende große Reflexionsflächen vor, um genügend diffuses Licht auf die gesamte Arbeitsfläche zu bringen.

Vorzugsweise ist der optische Sammel-Körper asymmetrisch, nicht mittig zu der (den) Lichtquelle(n) bzw. der Gesamt-Lichtquellenanordnung vorgesehen. Damit kann die Leuchte seitlich der Arbeitsfläche, insbesondere der Kern-Arbeitsfläche gehalten werden.

In weiterer Ausgestaltung der Erfindung ist vorgesehen, dass der optische Sammel-Körper eine stabförmige Zylinderlinse ist, deren Breite quer zur Stablängsrichtung etwa der Breite einer der direkten Lichtabgabe dienenden Direktlicht-Öffnung entspricht.

Nach einer weiteren Ausgestaltung der Erfindung ist vorgesehen, dass die Zylinderlinse und das Lichtraster gegenüber einer mittleren Anordnungsebene der Lichtquellen um einen Winkel α geneigt angeordnet sind, und dass vorwiegend das Licht einer Lichtquelle zur Abstrahlung auf die Kernarbeitsfläche gesammelt wird. Es ist so eine asymmetrische Direkt-Lichtstromverteilung und ebenso eine asymmetrische Indirekt-Lichtstromverteilung möglich, worin auch eine zweiachsige symmetrische Direkt- und /oder Indirekt-Lichtstromverteilung eingeschlossen ist.

Nach einer weiteren Ausgestaltung der Erfindung ist vorgesehen, dass die stabförmige Zylinderlinse eine konkav geformte, von der Lichtquelle abliegende Linsenoberfläche mit Längsaußenkanten aufweist, die die Linsenmantelfläche und damit den Zylinderabschnitt außen begrenzen, und dass die stabförmige Zylinderlinse um eine ihrer Längsaußenkanten schwenkbar ist. Die Linsenmantelfläche ist eine konvexe Teilmantelfläche eines Zylinders. Die Längsaußenkanten sind mittels einer planen Fläche verbunden. Vor oder an dieser planen Fläche kann das Lichtraster angeordnet sein. Dieses kann mit der Strahlen sammelnden Zylinderlinse verbunden und gemeinsam schwenkbar sein.

Nach einer weiteren Ausgestaltung der Erfindung ist vorgesehen, dass das Licht der Lichtquellen unterstützt von Reflektoren durch eine Indirektlicht-Öffnung großflächig abgegeben und durch die kleinere Direktlicht-Öffnung gebündelt abgegeben wird, wobei sich die Direktlicht-Öffnung und die Indirektlicht-Öffnung an voneinander abliegenden Seiten der mittleren Anordnungsebene befinden.

Nach einer weiteren Ausgestaltung der Erfindung ist vorgesehen, dass sich die Größe der Abstrahlfläche für das indirekt wirkende Licht nach der Zahl der etwa in der mittleren Anordnungsebene nebeneinander angeordneten Lichtquellen bemisst. Als Lichtquellen kommen vorzugsweise Niederdruckentladungslampen zum Einsatz.

Nach einer weiteren Ausgestaltung der Erfindung ist vorgesehen, dass die mittlere Anordnungsebene an ihren seitlichen Enden begrenzt ist von Reflektoren, wobei der Reflektor, der sich an dem Ende befindet, das frei ist von der Einheit aus Zylinderlinse und Lichtraster, das Licht in die Lichtquellenanordnung zurückstrahlt, und wobei der Reflektor, der sich am Ende mit der Einheit befindet, das licht auf die Direktlicht-Öffnung und in entgegengesetzter Richtung auf die Indirektlicht-Öffnung reflektiert.

Nach einer weiteren Ausgestaltung der Erfindung ist vorgesehen, dass der Reflektor auf der Leuchtenseite mit der Direktlicht-Öffnung und der Einheit zu der Lichtquellenanordnung hin spitzwinklig aufeinander zu verlaufende Reflektorflächen aufweist, von denen die eine das Licht zur Direktlicht-Öffnung und die andere das Licht zur Indirektlicht-Öffnung reflektiert.

Nach einer weiteren Ausgestaltung der Erfindung ist vorgesehen, dass Entladungsrohr-Mittelebenen durch die jeweiligen Rohrpaare der Niederdruck-Entladungslampen etwa quer zur mittleren Anordnungsebene der Lichtquellen verlaufen, und dass die Entladungsrohr-Mittelebenen durch die jeweiligen Rohrpaare von Paar zu Paar gegenüber der mittleren Anordnungsebene der Lichtquellen in Richtung auf die Lampenseite mit der Einheit zunehmend geneigt sind. Die Neigung bewegt sich dabei in der Größenordnung von jeweils etwa 15°. Auch Vierrohrlampen sind verwendbar und entsprechend einsetzbar.

Um der Zylinderlinse noch mehr Licht zuzuführen, ist nach einer weiteren Ausgestaltung der Erfindung vorgesehen, dass die Rohre der Rohrpaare aus der mittleren Anordnungsebene hinaus gegenseitig zunehmend höhenversetzt angeordnet sind.

Die Leuchte bietet sich beispielsweise für Stehleuchte an. Selbstverständlich ist auch eine abgehängte Decken- oder Wandmontage möglich.

Die Erfindung wird anhand der Zeichnung näher erläutert:

Die Leuchte 1 ist Bestandteil einer Stehleuchte. Ein angedeuteter Fuß 2 bringt dies zum Ausdruck. Die Leuchte hat ein Gehäuse 3 mit einer Bodenplatte 3a und einer im wesentlichen oben offenen Oberseite 3b. Seitlich sind eine Seitenwand 3c links und eine Seitenwand 3d rechts vorhanden. Im inneren der Leuchte 1 befindet sich in einem Aufnahmeraum 4 eine Lichtquellenanordnung 5a, bestehend aus drei Niederdruckentladungslampen 5 mit je zwei zu Paaren angeordneten Entladungsrohren 5b. Die Anzahl der Lichtquellen richtet sich nach dem Einsatzzweck der Leuchte; sie kann vergrößert und verkleinert werden. Von den Lampen 5 sind nur die Entladungsrohre 5b im Schnitt dargestellt. Durch die paarweise geschnitten dargestellten Entladungsrohre 5b lassen sich Mittelebenen 5c legen. Die Mittelebenen 5c sind in der Zeichnung nach unten verlängert bis sie sich in einem Schnittpunkt 5d treffen. Die Mittelebenen 5c spreizen vom Schnittpunkt 5d aus um jeweils etwa 15 Winkelgrad auseinander. Die veränderte Lagen der einzelnen Mittelebenen sind von der links gelegenen Mittelebene 5c aus mit Winkeln a und b verdeutlicht. Außerdem sind die Entladungsrohrpaare 5b.1, 5b.2 und 5b.3 gegeneinander und gegenüber der mittleren Anordnungsebene 6 höhenversetzt.

In dem Gehäuse 3 ist eine stabförmige Zylinderlinse 7 vorgesehen. Diese Zylinderlinse 7 ist in der Zeichnung im Querschnitt dargestellt. Die Zylinderlinse 7 hat eine von der Lichtquellenanordnung 5a abliegende konvexe Zylinderfläche 8, die ein Abschnitt eines konvexen Zylindermantels ist. Zwei Längsaußenkanten 9 begrenzen die Zylinderfläche 8. Eine plane der Lichtquellenanordnung 5a zugewandte Linsenfläche 10 verbindet die Längsaußenkanten 9. Vorzugsweise an der zur Bodenplatte 3a gelegenen Längsaußenkante 9 ist asymmetrisch zur Mitte 3e der Leuchte 1 die Zylinderlinse 7 mittels einer Schwenkachse 11 an dem Gehäuse 3 schwenkbar gelagert. So ist ihr Lichtstärkemaximum auf die Kern-Arbeitsfläche lenkbar. Zur Lagerung der Schwenkachse 11 dient eine an der Boden-platte 3a befestigte Schiene 12. Die Schiene 12 trägt die Schwenkachse 9 und die Zylinderlinse 7 im Mittel um einen Winkel α von etwa 45 bis 50 Winkelgrad geneigt zur Bodenplatte 3a. Damit kann die Leuchte 1 beispielsweise am Rande eines Schreibtisches deutlich seitlich versetzt zur Kern-Arbeitsfläche aufgestellt werden. Auf Grund der Neigung sammelt die Zylinderlinse 7 vorwiegend das Licht der Entladungsrohre 5b.3 der ihr am nächsten gelegenen Niederdruckentladungslampe 5.

An der Zylinderlinse 7 ist ein Lichtraster 13 befestigt, das aus in der Zeichenebene übereinander gestapelten Lamellen besteht. Das Lichtraster 13 ist mit der Zylinderlinse 7 verschwenkbar verbunden.

Die mittlere Anordnungsebene 6 der Lichtquellen 5 und zugleich der Aufnahmeraum 4 enden an einem links gelegenen Ende 6a und einem rechts gelegenen Ende 6b. Im Bereich des links gelegenen Endes 6a, das frei ist von der Einheit 7a aus Zylinderlinse 7 und dem Lichtraster 13, befindet sich an der Seitenwand 3c ein Reflektor 14, der zum Aufnahmeraum 4 hin konkav gebogen ist. Dieser Reflektor 14 reflektiert auf ihn auftreffendes Licht in den Aufnahmeraum 4 und auf die Lichtquellenanordnung 5a zurück. Seitlich des rechts gelegenen Endes 6b, an dem sich die Einheit 7a befindet, ist ein weiterer Reflektor 15 vorgesehen. Dieser Reflektor 15 besteht aus zwei Reflektorflächen 15a und 15b. Beide Reflektorflächen 15a und 15b verlaufen von den rechts gelegenen oberen und unteren Gehäuseecken 16 unter einem spitzen Winkel auf das Ende 6b zu, wo sie an eine Verbindungswand 17 herangeführt sind.

Es sind im Gehäuse 3 zwei Licht-Öffnungen 18 und 19 vorgesehen. Die großflächige Indirektlichtöffnung 18 in der Oberseite 3b erstreckt sich über den ganzen Aufnahmeraum 4 der Lichtquellenanordnung 5a und dient der Abgabe von indirekt wirkendem Licht 20 an eine angedeutete Wandfläche 21, die beispielsweise die Decke eines Raumes sein kann. Die Reflektorfläche 15a unterstützt die Abgabe des indirekten Lichtes 20 an diese Wandfläche 21, die ihrerseits das auf sie treffende indirekte Licht 20 als diffuses, indirektes Licht 22 auf eine nicht dargestellte Arbeitsfläche zurückstrahlt. Innerhalb der großen, nicht dargestellten Arbeitsfläche befindet sich die ebenfalls nicht dargestellte Kern-Arbeitsfläche.

Die Direktlicht-Öffnung 19 ist wesentlich kleiner als die Indirektlicht-Öffnung 18; sie erstreckt sich nur von der Schiene 12 bis zur rechten unteren Ecke 16 des Gehäuses 3. Die Direktlichtaustritts-Öffnung im Bereich der Zylinderlinse 7 ist noch kleiner; sie entspricht nur dem Querschnitt der Zylinderlinse zwischen den Längsaußenkanten 9; ihre Breite B ist begrenzt von der Schiene 12 und der Reflektorfläche 15b. Wie zu sehen ist, befindet sich die Einheit 7a aus Zylinder 7 und Lichtraster 13 am rechten Ende 6b der mittleren Anordnungsebene 6 und damit auch des Aufnahmeraumes 4. Das Licht der Lichtquellenanordnung 5a trifft so gebündelt auf die um den Winkel α geneigt gegenüber der mittleren Anordnungsebene 6 an dem Aufnahmeraum 4 vorgesehene Einheit 7a. Der Aufbau ist vorzugsweise so gewählt, dass etwa der eine halbe Teil des von den Lichtquellen 5 ausgehenden Lichtstromes reflektiert auf die große Arbeitsfläche und der andere halbe Teil des von den Lichtquellen 5 ausgehenden Lichtstromes auf die Kern-Arbeitsfläche trifft.

## Patentansprüche

1. Leuchte mit wenigstens einer Lichtquelle (5), die indirekt wirkendes Licht auf eine größere Arbeitsfläche und direkt wirkendes Licht auf eine begrenzte Kern-Arbeitsfläche innerhalb der größeren Arbeitsfläche lenkt, wobei das auf die die Kern-Arbeitsfläche umgebende größere Arbeitsfläche auftreffende Indirekt-Licht erst nach einer Reflexion an einer Reflexionsfläche (21) außerhalb der Leuchte (1) auf die größere Arbeitsfläche trifft,
**gekennzeichnet durch** die folgenden Merkmale:
a. Das auf die Kern-Arbeitsfläche treffende Direkt-Licht wird mittels eines optischen Sammel-Körpers (7) als Strahlenbündel auf die Kern-Arbeitsfläche abgestrahlt, wozu der Sammelkörper (7) gegenüber einer mittleren Anordnungsebene (6) geneigt angeordnet ist,
b. Zwischen der Lichtquelle (5) und dem optischen Sammel-Körper (7) ist ein Lichtraster (13) vorgesehen,

2. Leuchte nach Anspruch 1,
**dadurch gekennzeichnet,**
**dass** der optische Sammel-Körper (7) zur Ausrichtung auf die Kern-Arbeitsfläche um eine Schwenkachse (11) schwenkbar ist.

3. Leuchte nach Anspruch 1 und/oder 2,
**dadurch gekennzeichnet,**
**dass** der optische Sammel-Körper (7) asymmetrisch zur Lichtquelle (5) angeordnet ist.

4. Leuchte nach einem oder mehreren der Ansprüche 1 bis 3,
**dadurch gekennzeichnet,**
**dass** der optische Sammel-Körper eine stabförmige Zylinderlinse (7) ist, deren Breite (B) quer zur Stablängsrichtung etwa der Breite einer der direkten Lichtabgabe dienenden Direktlicht-Öffnung (19) entspricht.

5. Leuchte nach einem oder mehreren der Ansprüche 1 bis 4,
**dadurch gekennzeichnet,**
**dass** der optische Sammel-Körper (7) und das Lichtraster (13) gegenüber einer mittleren Anordnungsebene (6) der Lichtquellen (5) um einen Winkel (α) geneigt angeordnet sind, und dass vorwiegend das Licht einer Lichtquelle (5b.3) zur Abstrahlung auf die Kernarbeitsfläche gesammelt wird.

6. Leuchte nach einem oder mehreren der Ansprüche 1 bis 5 und Anspruch 4,
**dadurch gekennzeichnet,**
**dass** die stabförmige Zylinderlinse (7) eine konvex geformte, von der Lichtquelle (5) abliegende Linsenoberfläche (8) mit Längsaußenkanten (9) aufweist, die die Linsenoberfläche (8) und damit den Zylindermantelabschnitt außen begrenzen, und dass die stabförmige Zylinderlinse (7) um eine ihrer Längsaußenkanten (9) schwenkbar ist.

7. Leuchte nach einem oder mehreren der Ansprüche 1 bis 6 und Anspruch 4,
**dadurch gekennzeichnet,**
**dass** das Lichtraster (13) gemeinsam mit der Zylinderlinse (7) um die Schwenkachse (11) der Zylinderlinse (7) schwenkbar ist.

8. Leuchte nach einem oder mehreren der Ansprüche 1 bis 7,
**dadurch gekennzeichnet,**
**dass** das Lichtraster (13) ein Lamellenraster ist.

9. Leuchte nach einem oder mehreren der Ansprüche 1 bis 8,
**dadurch gekennzeichnet,**
**dass** der optische Sammel-Körper (7) mit dem Lichtraster (13) im Bereich eines seitlichen Endes (6b) der Lichtquellenanordnung (5a) asymmetrisch angeordnet ist.

10. Leuchte nach einem oder mehreren der Ansprüche 1 bis 9,
**dadurch gekennzeichnet,**
**dass** das Licht der Lichtquellen (5) unterstützt von Reflektoren (14,15) durch eine Indirektlicht-Öffnung (18) großflächig abgegeben und durch die kleinere Direktlicht-Öffnung (19) gebündelt abgegeben wird.

11. Leuchte nach einem oder mehreren der Ansprüche 1 bis 10,
**dadurch gekennzeichnet,**
**dass** sich die Direktlicht-Öffnung (19) und die Indirektlicht-Öffnung (18) auf voneinander abliegenden Seiten der mittleren Anordnungsebene (6) befinden.

12. Leuchte nach einem oder mehreren der Ansprüche 1 bis 11,
**dadurch gekennzeichnet,**
**dass** sich die Größe der Indirektlicht-Öffnung (18) für das indirekt wirkende Licht nach der Zahl der etwa in der mittleren Anordnungsebene (6) nebeneinander angeordneten Lichtquellen (5) bemisst.

13. Leuchte nach einem oder mehreren der Ansprüche 1 bis 12,
**dadurch gekennzeichnet,**
**dass** die Lichtquellen (5) die Entladungsrohre (5b) von Niederdruck-Entladungslampen sind.

14. Leuchte nach einem oder mehreren der Ansprüche 1 bis 13,
**dadurch gekennzeichnet,**
**dass** die mittlere Anordnungsebene (6) an ihren seitlichen Enden (6a, 6b) begrenzt ist von den Reflektoren (14,15), wobei der Reflektor (14), der sich an dem Ende (6a) befindet, das frei ist von der Einheit (7a) aus Zylinderlinse (7) und Lichtraster (13), das Licht in die Lichtquellenanordnung (5a) zurückstrahlt, und wobei der Reflektor (15), der sich am Ende mit der Einheit (7a) befindet, das Licht auf die Direktlicht-Öffnung (18) und in entgegengesetzter Richtung auf die Indffeldlicht-Öffnung (19) reflektiert.

15. Leuchte nach einem oder mehreren der Ansprüche 1 bis 14,
**dadurch gekennzeichnet,**
**dass** der Reflektor (15) auf der Leuchtenseite mit der Direktlicht-Öffnung (19) zur der Lichtquellenanordnung (5a) hin spitzwinklig aufeinander zu verlaufende Reflektorflächen (15a,15b) aufweist, von denen die eine das Licht zur Direktlicht-Öffnung (19) und die andere das Licht zur Indirektlicht-Öffnung (18) reflektiert.

16. Leuchte nach einem oder mehreren der Ansprüche 1 bis 15,
**dadurch gekennzeichnet,**
**dass** Entladungsrohr-Mittelebenen (5c) durch die jeweiligen Rohrpaare der Niederdruck-Entladungslampen etwa quer zur mittleren Anordnungsebene (6) der Lichtquellen (5) verlaufen.

17. Leuchte nach einem oder mehreren der Ansprüche 1 bis 16,
**dadurch gekennzeichnet,**
**dass** die Entladungsrohr-Mittelebenen (5c) durch die jeweiligen Rohrpaare (5b.1,5b.2,5b.3) von Paar zu Paar gegenüber der mittleren Anordnungsebene (6) der Lichtquellen (5) in Richtung auf die Lampenseite mit der Einheit (7a) zunehmend geneigt sind

18. Leuchte nach einem oder mehreren der Ansprüche 1 bis 17,
**dadurch gekennzeichnet,**
**dass** die Mittelebenen (5c) um Winkel (a, b) von jeweils etwa 15 ° gegeneinander geneigt sind.

19. Leuchte nach einem oder mehreren der Ansprüche 1 bis 17,
**dadurch gekennzeichnet,**
**dass** die Entladungs-Rohre (5b) der Rohrpaare aus der mittleren Anordnungsebene (6) hinaus gegenseitig zunehmend höhenversetzt angeordnet sind

## Claims

1. A luminaire with at least one light source (5) which guides indirect light onto a larger work surface and direct light onto a limited-size main work surface located within the larger work surface, wherein the indirect light incident on the larger work surface surrounding the main work surface does not hit the larger work surface until after reflection against a reflection surface (21) outside the luminaire (1),
**characterized by** the following features:
a) the direct light incident on the main work surface is radiated as a radiation beam onto the main work surface by means of an optical collector body (7), for which purpose the collector body (7) is obliquely arranged with respect to a central reference plane (6), and
b) a light raster (13) is provided between the light source (5) and the optical collector body (7).

2. A luminaire as claimed in claim 1, **characterized in that** the optical collector body (7) is pivotable about a pivot axis (11) so as to be adjustable in relation to the main work surface.

3. A luminaire as claimed in claim 1 and/or 2, **characterized in that** the optical collector body (7) is asymmetrically arranged relative to the light source (5).

4. A luminaire as claimed in one or several of the claims 1 to 3, **characterized in that** the optical collector body is a rod-shaped cylindrical lens (7) whose width (B) transverse to the longitudinal rod direction corresponds substantially to the width of a direct-light emission opening (19) designed for the passage of the direct light.

5. A luminaire as claimed in one or several of the claims 1 to 4, **characterized in that** the optical collector body (7) and the light raster (13) are arranged at an oblique angle (α) to a central reference plane (6) of the light sources (5), and **in that** mainly the light from one light source (5b.3) is collected for being radiated onto the main work surface.

6. A luminaire as claimed in one or several of the claims 1 to 5 and claim 4, **characterized in that** the rod-shaped cylindrical lens (7) comprises a convex lens surface (8) facing away from the light source (5) and having longitudinal lens outer edges (9) that bound the lens's surface area (8) and thus also bound the cylindrical portion at the outside, and **in that** the rod-shaped cylindrical lens (7) is pivotable about one of said longitudinal lens outer edges (9).

7. A luminaire as claimed in one or several of the claims 1 to 6 and claim 4, **characterized in that** the light raster (13) is pivotable jointly with the cylindrical lens (7) about the pivot axis (11) of the cylindrical lens (7).

8. A luminaire as claimed in one or several of the claims 1 to 7, **characterized in that** the light raster (13) is a raster of lamellae.

9. A luminaire as claimed in one or several of the claims 1 to 8, **characterized in that** the optical collector body (7) with the light raster (13) is arranged at a lateral end (6b) of the arrangement of light sources (5a).

10. A luminaire as claimed in one or several of the claims 1 to 9, **characterized in that** the light of the light sources (5) is presented, under the influence of reflectors (14, 15), in wide-area form through an indirect light emission opening (18) and in the form of a beam through the smaller direct light emission opening (19).

11. A luminaire as claimed in one or several of the claims 1 to 10, **characterized in that** said direct light emission opening (19) and indirect light emission opening (18) are located at mutually opposed sides of the central reference plane (6).

12. A luminaire as claimed in one or several of the claims 1 to 11, **characterized in that** the magnitude of the indirect light emission window (18) is dimensioned in accordance with the number of light sources (5) arranged next to one another approximately in the central reference plane (6).

13. A luminaire as claimed in one or several of the claims 1 to 12, **characterized in that** the light sources (5) are the discharge tubes (5b) of low-pressure discharge lamps.

14. A luminaire as claimed in one or several of the claims 1 to 13, **characterized in that** the central reference plane (6) is bounded by the reflectors (14, 15) at its lateral ends (6a, 6b), such that the reflector (14) situated at the end remote from the unit (7a) formed by the cylindrical lens (7) and the light raster (13) radiates the light back into the arrangement of light sources (5a), whereas the reflector (15) situated at the end with said unit (7a) reflects the light onto the direct light emission opening (19) and in opposite direction onto the indirect light emission opening (18).

15. A luminaire as claimed in one or several of the claims 1 to 14, **characterized in that** the reflector (15) at the side of the luminaire comprising the direct light emission opening (19) comprises reflector surfaces (15a, 15b) that enclose an acute angle with one another seen in a direction towards the arrangement of light sources (5a), of which reflector surfaces one reflects the light towards the direct light emission opening (19) and the other one reflects the light towards the indirect light emission opening (18).

16. A luminaire as claimed in one or several of the claims 1 to 15, **characterized in that** the central planes (5c) through the relevant pairs of tubes of the low-pressure discharge lamps are approximately transverse to the central reference plane (6) of the light sources (5).

17. A luminaire as claimed in one or several of the claims 1 to 16, **characterized in that** the central planes (5c) through the relevant pairs of tubes (5b.1, 5b.2, 5b.3) are progressively angled from one pair to the next with respect to the central reference plane (6) of the light sources (5) in a direction towards the side of the lamp with said unit (7a).

18. A luminaire as claimed in one or several of the claims 1 to 17, **characterized in that** the central planes (5c) are mutually angled by angles (a, b) of approximately 15° each time.

19. A luminaire as claimed in one or several of the claims 1 to 17, **characterized in that** the discharge tubes (5b) of the tube pairs are arranged out of the central reference plane (6) with progressing mutual level differences.

## Revendications

1. Luminaire avec au moins une source lumineuse (5) qui dirige une lumière agissant indirectement sur une surface de travail plus grande et une lumière agissant directement sur une surface de travail centrale limitée dans la surface de travail plus grande, la lumière indirecte appliquée sur la surface de travail plus grande entourant la surface de travail centrale étant appliquée seulement sur la surface de travail plus grande après une réflexion sur une surface de réflexion (21) en dehors du luminaire (1),
**caractérisé par** les propriétés suivantes :
a. la lumière directe appliquée sur la surface de travail centrale est diffusée à l'aide d'un corps collecteur (7) optique comme un faisceau de rayon sur la surface de travail centrale, le corps collecteur (7) étant incliné par rapport à un plan médian du dispositif (6),
b. entre la source lumineuse (5) et le corps collecteur (7) optique est disposée une grille de défilement (13).

2. Luminaire selon la revendication 1,
**caractérisé en ce**
**que** le corps collecteur (7) optique peut pivoter autour d'un axe-pivot (11) en vue de l'orientation sur la surface de travail centrale.

3. Luminaire selon l'une des revendications 1 et/ou 2,
**caractérisé en ce**
**que** le corps collecteur(7) optique est disposé asymétriquement par rapport à la source lumineuse (5).

4. Luminaire selon l'une ou plusieurs des revendications 1 à 3,
**caractérisé en ce**
**que** le corps collecteur optique est une lentille cylindrique (7) en forme de barre dont la largeur (B) correspond, perpendiculairement à la direction longitudinale de la barre, à la largeur d'une ouverture de lumière directe (19) servant à la diffusion directe de lumière.

5. Luminaire selon l'une ou plusieurs des revendications 1 à 4,
**caractérisé en ce**
**que** le corps collecteur (7) optique et la grille de défilement (13) sont disposés dans une position inclinée d'un angle (α) par rapport à un plan médian de dispositif (6) de sources lumineuses (5) et que la lumière d'une source lumineuse (5b.3) est collectée principalement pour la diffusion sur la surface de travail centrale.

6. Luminaire selon l'une ou plusieurs des revendications 1 à 5 et la revendication 4,
**caractérisé en ce**
**que** la lentille cylindrique (7) en forme de barre présente une surface de lentille (8) de forme convexe opposée à la source lumineuse (5) avec des bords extérieurs longitudinaux (9) qui délimitent à l'extérieur la surface de la lentille (8) et, dès lors, le segment de l'enveloppe cylindrique et que la lentille cylindrique (7) en forme de barre peut pivoter autour d'un de ses bords extérieurs longitudinaux (9).

7. Luminaire selon l'une ou plusieurs des revendications 1 à 6 et la revendication 4,
**caractérisé en ce**
**que** la grille de défilement (13) peut pivoter en même temps que la lentille cylindrique (7) autour de l'axe-pivot (11) de la lentille cylindrique (7).

8. Luminaire selon l'une ou plusieurs des revendications 1 à 7,
**caractérisé en ce**
**que** la grille de défilement (13) est une grille à lamelles.

9. Luminaire selon l'une ou plusieurs des revendications 1 à 8,
**caractérisé en ce**
**que** le corps collecteur (7) optique est disposé asymétriquement avec la grille de défilement (13) dans la région d'une extrémité latérale (6b) du dispositif de sources lumineuses (5a).

10. Luminaire selon l'une ou plusieurs des revendications 1 à 9,
**caractérisé en ce**
**que** la lumière des sources lumineuses (5), soutenue par les réflecteurs (14, 15), est délivrée sur une grande surface par une ouverture de lumière indirecte (18) et de manière focalisée par l'ouverture de lumière directe plus petite (19).

11. Luminaire selon l'une ou plusieurs des revendications 1 à 10,
**caractérisé en ce**
**que** l'ouverture de lumière directe (19) et l'ouverture de lumière indirecte (18) se trouvent sur des côtés respectivement opposés du plan médian du dispositif (6).

12. Luminaire selon l'une ou plusieurs des revendications 1 à 11,
**caractérisé en ce**
**que** la taille de l'ouverture de lumière indirecte (18) pour la lumière agissante indirectement est déterminée en fonction du nombre des sources lumineuses (5) disposées l'une à côté de l'autre dans le plan médian du dispositif (6).

13. Luminaire selon l'une ou plusieurs des revendications 1 à 12,
**caractérisé en ce**
**que** les sources lumineuses (5) sont des tubes à décharge (5b) de lampes à décharge à basse pression.

14. Luminaire selon l'une ou plusieurs des revendications 1 à 13,
**caractérisé en ce**
**que** le plan médian du dispositif (6) est délimité sur ses extrémités latérales (6a, 6b) par les réflecteurs (14,15), le réflecteur (14) qui se trouve à l'extrémité (6a) libre de l'unité (7a) composée de la lentille cylindrique (7) et de la grille de défilement (13) réfléchissant la lumière dans le dispositif de sources lumineuses (5a) et le réflecteur (15) qui se trouve à l'extrémité avec l'unité (7a) réfléchissant la lumière se trouvant sur l'ouverture de lumière directe (18) et dans la direction opposée sur l'ouverture de lumière indirecte (19).

15. Luminaire selon l'une ou plusieurs des revendications 1 à 14,
**caractérisé en ce**
**que** le réflecteur (15) présente du côté du luminaire avec l'ouverture de lumière directe (19) des surfaces de réflecteur (15a, 15b) s'étendant dans un angle aigu réciproque dans la direction du dispositif de sources lumineuses (5a), dont l'une réfléchit la lumière vers l'ouverture de lumière directe (19) et l'autre la lumière vers l'ouverture de lumière indirecte (18).

16. Luminaire selon l'une ou plusieurs des revendications 1 à 15,
**caractérisé en ce**
**que** les plans médians du tube à décharge (5c) s'étendent par les paires de tubes respectives des lampes à décharge à basse pression à peu près perpendiculairement par rapport au plan médian du dispositif (6) des sources lumineuses (5).

17. Luminaire selon l'une ou plusieurs des revendications 1 à 16,
**caractérisé en ce**
**que** les plans médians des tubes à décharge (5c) par les paires de tubes respectives (5b.1, 5b.2, 5b.3) sont inclinés de plus en plus d'une paire à l'autre par rapport au plan médian du dispositif (6) des sources lumineuses (5) dans la direction du côté de la lampe portant l'unité (7a).

18. Luminaire selon l'une ou plusieurs des revendications 1 à 17,
**caractérisé en ce**
**que** les plans médians (5c) sont inclinés l'un par rapport à l'autre d'angles (a, b) respectifs d'environ 15°.

19. Luminaire selon l'une ou plusieurs des revendications 1 à 17,
**caractérisé en ce**
**que** les tubes à décharge (5b) des paires de tubes sont disposés dans un décalage en hauteur croissant l'un par rapport à l'autre à partir du plan médian du dispositif (6).
